# EUROPÄISCHE PATENTSCHRIFT

(11) **EP 1 190 404 B1**
(45) Veröffentlichungstag und Bekanntmachung des Hinweises auf die Patenterteilung: **14.05.2003**
(21) Anmeldenummer: 00951245.0
(22) Anmeldetag: 30.06.2000
(51) Int. Cl.: G08C 15/00, G08C 19/00, H04L 12/40

(54) **VERFAHREN ZUR QUASI-KONTINUIERLICHEN ÜBERTRAGUNG EINER ZEITLICH VERÄNDERLICHEN GRÖSSE**
METHOD FOR THE QUASI-CONTINUOUS TRANSMISSION OF A TEMPORALLY MODIFIABLE VARIABLE
PROCEDE DE TRANSMISSION QUASI CONTINUE D'UNE GRANDEUR VARIANT DANS LE TEMPS

(30) Priorität: 03.07.1999 DE 19930822
(43) Veröffentlichungstag der Anmeldung: 27.03.2002
(73) Patentinhaber: Phoenix Contact GmbH & Co. KG, 32825 Blomberg (DE)
(72) Erfinder: WERNER, Burkhard, D-33758 Schloss Holte-Stukenbrock (DE)
(74) Vertreter: Herden, Andreas F.
(86) Internationale Anmeldenummer: DE0002047
(87) Internationale Veröffentlichungsnummer: WO01003095

(56) Entgegenhaltungen:
- WO-A-99/13676
- DE-A- 4 334 980
- DE-C- 19 752 948

## Beschreibung

Die Erfindung betrifft ein Verfahren zur quasikontinuierlichen Übertragung einer zeitlich veränderlichen Größe zwischen einer Sende- und einer Empfängereinrichtung sowie eine Steuer- und Datenübertragungsanlage zur Ausführung des Verfahrens. Die WO-A-99 13 676 befaβt sich mit einem Datenübertragungssystem, bei dem die Fehlgeschlagene Übertragung einer Information, z. B. durch Interpolation, nachgebildet wird.

Heutige Steuer- und Datenübertragungsanlagen werden in vielfältiger Weise für die Automatisierungstechnik verwendet. Dabei werden Informationen von einem Sender über ein Übertragungsmedium, beispielsweise einen Datenbus, zu einem oder mehreren Empfängern gesendet. Ändert sich der Wert einer Größe zeitlich, besteht oftmals die Notwendigkeit, die zeitlich variierenden Werte der Größe an den Empfänger zu übermitteln. Da vielfach die Datenleitung für die Kommunikation von mehreren Busteilnehmern ausgelegt ist, ist im allgemeinen eine kontinuierliche Datenübertragung zwischen Sender und Empfänger nicht möglich, somit muß die Datenkommunikation mittels der Übertragung von diskreten Werten erfolgen. Diese Art der Übertragung, beispielsweise über einen Automatisierungsbus wie den Feldbus, hat jedoch zur Folge, daß die sich zeitlich variierende Größe nur in Form von diskreten Werten am Empfänger vorliegt, eine kontinuierliche Übertragung einer sich kontinuierlich ändernden Größe kann häufig nicht ausgeführt werden, ohne die Kommunikation anderer Busteilnehmer mit einer Steuereinheit und/oder mit anderen Busteilnehmer zu blockieren. Damit ergibt sich im Falle einer sich zeitlich ändernden Größe, die über ein Übertragungsmedium zu einem Empfänger übertragen wird und dort im Ansprechen auf ihren zeitlichen Verlauf eine betriebsbezogene Funktion auslösen soll, das Problem, daß zwischen der Übertragung von zwei Werten der betreffenden Größe keine Daten vorliegen.
Beispielsweise wird eine Größe 1 mal pro Sekunde übertragen um den allgemeinen Datentransfer nicht zu sehr zu beeinflussen, d.h. zu blockieren. Demnach kann sich die Reaktion des Systems aufgrund der zeitdiskreten Übertragung mit einer veränderlichen Zeit δt verzögern, deren Maximalwert durch die Zeitdifferenz zwischen zwei Übertragungen gegeben ist, d.h. 1 Sekunde beträgt.

Weiterhin kann es insbesondere für Regelungsaufgaben auch notwendig sein, daß ein Sensorsignal als Regelgröße mit einer wesentlich höheren Aktualisierungsrate an einem Reglereingang anliegt. Dies kann jedoch häufig durch einen in Steuer- und Datenverarbeitungsanlagen verwendeten Datenkanal nicht auf herkömmliche Weise bereitgestellt werden.

Eine Lösung besteht darin, daß die Größe nicht über den Datenkanal, beispielsweise einen Bus, sondern über eine direkte Leitung zum Empfänger geführt wird. Dies widerspricht jedoch den allgemeinen Bestrebungen, beteiligte Sensoren und Aktoren in einer Steuer- Datenverarbeitungsanlage über den Bus miteinander zu verkoppeln und die Anlage zentral zu steuern. Weiterhin ist ein Kabel zwischen dem Sensor und dem Empfängern notwendig, was beispielsweise beim Vorliegen von mehreren Positioniereinrichtungen einen hohen zusätzlichen Verkabelungsaufwand zur Folge hat und dem Konzept einer einheitlichen Datenkommunikation über den Automatisierungsbus. zuwiderläuft.

Aufgabe der Erfindung ist es somit, die aufgezeigten Nachteile des Standes der Technik zu beheben.

Dies wird erfindungsgemäß schon durch ein Verfahren mit den Merkmalen des Anspruchs 1 bzw. einer Steuer- und Datenübertragungsanlage zur Ausführung des Verfahrens mit den Merkmalen des Anspruchs 12 bereitgestellt.

Dabei wird vorteilhaft eine Information jeweils in diskreten Zeitabständen über das Übertragungsmedium zwischen Sender und Empfänger übertragen und in einer der Empfängereinrichtung nachgeschalteten Verarbeitungseinrichtung die Information zur zumindest näherungsweisen Berechnung des zeitlichen Verlaufs der Größe verwendet. Auf überraschend einfache Weise liegen damit durch Ausnutzung einer der erfinderischen Ideen der Erfindung, d.h. durch die Übertragung von diskreten Werten und der Approximation oder Ermittlung des zeitlichen Verlaufs der Größe während des Zeitraums zwischen zwei Übertragungen zu jedem Zeitpunkt zumindest Näherungswerte der betrachteten Größe vor. Ein beispielhafter Schwellwert- oder Grenzwertschalter kann so ohne Unterbrechung mit einem Eingangssignal versorgt werden, eine getrennte Verbindung zum Sensor kann entfallen. Hierbei sind die Vorgänge "Ermittlung des zeitlichen Verlaufs der Größe", oder "Ermittlung des Zeitpunkts, an dem die Größe einen vorgegebenen Wert erreicht oder überschreitet", erfindungsgemäß als identisch anzusehen. Es liegt im Rahmen der Erfindung, bei einer einzelnen Übertragung einen einzelnen Wert oder mehrere Werte gleichzeitig zu übertragen. Weiterhin muß der Zeitabstand zwischen einzelnen Übertragungen nicht notwendigerweise äquidistant sein.

Ist die über das Übertragungsmedium übertragene Information jeweils zumindest ein diskreter Wert der zeitlich veränderlichen Größe selbst, so kann nach der Übertragung von wenigstens zwei Werten in der Verarbeitungseinrichtung diese den zeitlichen Verlauf der Größe berechnet werden.

Für die Approximation des Zeitverlaufs der betrachteten Größe kommt die ganze Vielzahl der prinzipiell bekannten Methoden, beispielsweise eine lineare Interpolation, eine Polynom-Interpolation oder eine Spline-Interpolation in Frage. Erfindungsgemäß bezeichnet Interpolation hierbei die Berechnung von Werten der Größe, die auch außerhalb der bekannten Stützstellen liegen können. Dabei kann je nach zu erwartendem Zeitverlauf die optimalste Interpolationsmethode ausgewählt werden. Weiterhin ist es auf vorteilhafter Weise auch möglich, daß mit der Zunahme von übertragenen und somit bekannten Werten der Größe, die Interpolationsmethode im Verlauf der Zeit verändert wird, um eine höhere Genauigkeit zu erreichen. Beispielsweise kann nach einer Anlaufzeit mit einer linearen Interpolation auf eine Interpolation mit kubischen Splines übergegangen werden. Auf diese Weise wird auch eine Adaption des Verfahrens an den Verlauf der zeitlich veränderlichen Größe bereitgestellt.

Ist die Größe in bekanntem funktionalen Zusammenhang mit der Zeit, kann der Verlauf der Größe auch direkt in der Verarbeitungseinrichtung ermittelt werden, wenn beispielsweise ein Anfangswert zur Verarbeitungseinrichtung übertragen wurde.

Betriebsbezogene Funktionen können somit ohne Unterbrechung im Ansprechen auf den berechneten Verlauf ausgelöst werden oder die berechnete Größe als kontinuierliche Eingangsgröße für eine Regelschaltung verwendet werden. Hierbei bezeichnet der Begriff betriebsbezogene Funktion alle Aktionen, die im Hinblick auf den Betrieb einer Anlage oder Maschine eine Rolle spielen können, beispielsweise das Ansteuern eines Aktors, die Erfassung durch einen Sensor, aber auch das Sammeln und Abspeichern von Daten etc..

Die Idee der Erfindung ist auch anwendbar, wenn eine Information in diskreten Zeitabständen über den Bus übermittelt wird, die in einem bestimmten und bekannten Verhältnis zum zeitlichen Verlauf der Größe steht.

Um weiterhin eine Zeitverzögerung in der Berechnung und damit ein zeitliches Nachlaufen des berechneten Verlaufs der Größe zum realen Verlauf zu berücksichtigen, kann beispielsweise gleichzeitig mit der Übertragung des diskreten Wertes der Größe eine Zeitmarke, die im wesentlichen den Zeitpunkt der Erfassung des diskreten Wertes der Größe angibt, übertragen werden. Damit ist die Übertragungszeit, welche im wesentlichen für die beschriebene Verzögerung ursächlich ist, betragsmäßig feststellbar und wird demgemäß kompensiert, so daß letztlich der diesbezüglich zeitgenaue Verlauf der Größe für die weitere Verarbeitung zur Verfügung steht, was einer Quasi-Echtzeitübertragung entspricht. Die Übertragung einer Zeitmarke, beispielsweise zur Festlegung eines Erfassungszeitpunktes, ist insbesondere für solche Systeme wichtig, die nach dem Kollisionsverfahren (z.B. CSMA/CD) bei der Datenübertragung arbeiten und demnach keine feste Busübertragungszeiten aufweisen. Mit der gleichzeitigen Übermittlung der jeweiligen Zeitmarke kann somit für jede einzelne Übertragung deren individuelle Busübertragungszeit ermittelt und bei der Berechnung des zeitlichen Verlaufs der Größe berücksichtigt werden.

Das erfindungsgemäße Verfahren läßt sich prinzipiell in allen bekannten Steuer- und Datenübertragungsanlagen verwenden, bei welchen Daten über eine gemeinsame Datenleitung übermittelt werden, aber auch ganz allgemein bei diskreten Übertragungen zwischen einem Sender und einem Empänger, wenn in einer dem Empfänger nachgeschaltet Einrichtung eine Aktion im Ansprechen auf den zeitlichen Verlauf eines Signals ausgelöst werden soll.

Die Erfindung wird im Folgenden durch das Beschreiben einiger Ausführungsformen unter Zugrundelegen der beiliegenden Zeichnungen erläutert, von denen
- Fig. 1: im Blockschaltbild im Ausschnitt eine prinzipielle Vorrichtung zur Ausführung des erfindungsgemäßen Verfahrens zeigt,
- Fig. 2: in einem ersten Beispiel eine zeitlich veränderliche Größe (Fig. 2a) und deren erfindungsgemäße Approximation (Fig. 2b) darstellt, und
- Fig. 3: in einem zweiten Beispiel eine zeitlich veränderliche Größe (Fig. 3a) sowie deren Approximation (Fig. 3b) zeigt.

Fig. 1 stellt das Prinzip der Erfindung dar. Eine zeitlich veränderliche Größe S = F(t) wird erfaßt und von einer Sendeeinrichtung 1 über ein Übertragungsmedium oder eine Übertragungsstrecke 2 zu einer Empfängereinrichtung 3 übermittelt. Diese Übermittlung vollzieht sich in diskreten Zeitabständen, so daß am Empfänger 3 diskrete Werte der Größe S, d.h. S(t₀), S(t₁), S(t₂), ... S(tₙ) vorliegen. Dem Empfänger 3 nachgeschaltet ist eine Verarbeitungseinrichtung 4, welcher die empfangenen Werte jeweils zugehen. In dieser Verarbeitungseinrichtung 4 wird der zeitliche Verlauf der Größe S(t) aus den empfangenen diskreten Werten mittels einer linearen Interpolation approximiert. Somit liegt der zeitliche Verlauf, d.h. der Wert der betrachteten Größe zu jedem beliebigen Zeitpunkt vor oder es kann der Zeitpunkt angegeben werden, an dem die Größe einen vorgegebenen Wert erreicht. Im Ansprechen auf den Verlauf bzw. den genannten Zeitpunkt wird eine betriebsbezogene Funktion ausgelöst.

Den Verlauf eines beispielhaften Signals in einer bestimmten Ausführungsform der Erfindung zeigt Fig. 2. Dabei stellt Fig. 2a das Signal S(t) eines Sensors dar, welcher den Flüssigkeitspegel in einem Behälter mißt. Die Flüssigkeitsmenge im Behälter nimmt im Laufe der Zeit zu und soll bei Erreichen einer vorgegebenen Grenze G durch Ablassen aus dem Behälter vermindert werden. Hierzu wird zum vorgegebenen Zeitpunkt der Auslaß des Behälters angesteuert. Die Komponenten sind Teil einer Steuer- und Datenübertragungsanlage, wobei der Sensor über einen Busteilnehmer 1 am Automatisierungsbus 2 angeschlossen ist (Fig. 1). Die Steuerung des Behälterverschlusses ist über einen weiteren Busteilnehmer 3 mit dem Automatisierungsbus 2 und der zentralen Steuerung der Anlage verbunden. Zum funktionsgerechten Ablauf benötigt die Steuerung des Behälterverschlusses zu jedem Zeitpunkt den aktuellen Flüssigkeitspegel im Behälter. Prinzipbedingt werden jedoch nur zu bestimmten Zeitpunkten t₀, t₁, ... tₙ diskrete Pegelstände S(t₀), S(t₁) ... S (tₙ) an den Busteilnehmer der Verschlußsteuerung gesendet. Diese diskreten Werte sind in Fig. 2a durch Punkte mit Angabe der jeweiligen Zeitpunkten in der Kurve gekennzeichnet, an denen die Pegelstände erfaßt wurden. Im vorliegenden Beispiel beträgt der zeitliche Abstand zwischen den diskreten Werten 1 Minute, so daß die Zeit zur Übertragung des Wertes über den verwendeten seriellen Feldbus vernachlässigt werden kann, da die Übertragungszeiten in derartigen Systemen typischer Weise im Bereich von Millisekunden liegen. Die von der Empfängereinrichtung über den Automatisierungsbus empfangenen diskreten Werte der Größe S(tᵢ) zusammen mit dem realen Verlauf sind in Fig. 2b dargestellt. Erfindungsgemäß ist der Steuerung 5 des Behälterverschlusses 6 eine Verarbeitungseinrichtung 4 vorgeschaltet, die aus den übermittelten diskreten Werten der Pegelstände einen approximierten zeitlichen Verlauf ermittelt. Im beschriebenen Beispiel wird hierfür eine lineare Interpolation durchgeführt, je nach Ausführungsform der Erfindung ist jedoch beispielsweise auch eine Polynom-Interpolation höherer Ordnung oder eine Spline-Interpolation möglich. Die Wahl der Interpolation richtet sich dabei nach dem erwarteten Verlauf der zu approximierenden Größe. Die in der Verarbeitungseinrichtung 4 ablaufende Datenverarbeitung der linearen Interpolation umfaßt die zyklisch abzuarbeitenden Schritte zur Ermittlung des zeitlichen Verlaufs des Pegelstandes:
a) Bilden der Differenz der beiden zuletzt erhaltenen Werte des Pegelstandes
b) Teilen der nach a) berechneten Differenz durch die Differenz der Zeiten, zu denen die beiden Werte empfangen wurden,
c) Multiplizieren des nach b) erhaltenen Ergebnisses mit der vom Zeitpunkt des Erhalts des letzten Pegelstandes abgelaufenen Zeitdauer und Addieren des Ergebnisses mit dem zuletzt erhaltenen Pegelstand.

Die so berechneten Werte sind an die durchgezogene Kurve in Fig. 2b), welche selbst den realen Verlauf darstellt, in Form von Geradenabschnitten S₀, S₁, S₂ .. S₄ dargestellt. Diese Approximation erfolgt zyklisch solange, bis ein weiterer diskreter Wert des Pegelstands vorliegt, dieser Pegelstand legt den dann momentanen Wert fest, worauf die beschriebene Approximation von neuem beginnt. Ein spezielles Verfahren sorgt dafür, daß der Übergang vom approximierten zum neu empfangenen Pegelstand im Unterschied zum in Fig. 2 b) gezeigten Verlauf der Geradenabschnitte nicht sprunghaft verläuft. Der wie beschrieben erzeugte Verlauf des Pegelstandes wird als Eingangsgröße der Steuerung des Behälterverschlusses zugeführt. Während der Berechnung wird durch eine spezielle Halteschaltung jeweils der zuletzt berechnetet Wert als Eingangsgröße der Steuerung konstant gehalten, bis ein neu berechneter Wert vorliegt. Bei Erreichen des vorbestimmten Pegelstandes G wird der Verschluß geöffnet. Wie in Fig. 2b dargestellt, erreicht der durch das entsprechende Geradenabschnittes S₃ dargestellte berechnete Pegelverlauf ungefähr zum Zeitpunkt tₓ den Grenzwert G, an dem der Verschluß des Flüssigkeitsbehälters dann geöffnet wird. Ohne Approximation der Zeitfunktion wäre der Verschluß erst zum Zeitpunkt t₄, d.h. nach der Übermittlung des nachfolgenden diskreten Pegelstandes und damit zu spät erfolgt.

In einer anderen Ausführungsform der Erfindung berechnet die Verarbeitungseinrichtung nicht die Zeitfunktion, sondern mittels einer linearen Interpolation den Zeitpunkt, an welchem der vorgegebene Grenzpegelstand G erreicht wird. Diese Berechnung vollzieht sich in ähnlicher Weise wie die Berechnung der Zeitfunktion und muß folglich nicht näher erläutert werden.

In anderen Ausführungsformen der Erfindung ist jedoch die Übertragungszeit zur Übermittlung des diskreten Wertes der Größe zur Empfängereinrichtung nicht zu vernachlässigen. Ein derartiges Beispiel betrifft Fig. 3. Die in Fig. 3a dargestellte Kurve beschreibt die Verschiebung eines Werkstückes in einer Dimension mittels eines Antriebes, wobei der Antrieb bei Erreichen einer vorgegebenen Position Y=G abgestellt werden soll. Ähnlich wie beim ersten Beispiel sind die Komponenten Teil eines Automatisierungssystems. Der Positionssensor ist über einen Busteilnehmer an ein serielles Ringbussystem nach EN 50254 angeschlossen, über welches Daten mit der Steuerung bzw. über die Steuerung mit anderen Busteilnehmern ausgetauscht werden können. Der dem Sensor zugeordnete Busteilnehmer übermittelt in diskreten Zeltabständen diskrete Positionen Y(t₁), Y(t₂) .. Y(tₙ) zur Empfängereinrichtung, an welche sich eine Verarbeitungseinrichtung anschließt. Die Übertragungsgeschwindigkeit und die Anzahl der Busteilnehmer bedingen eine Übertragungsdauer von einem Busteilnehmer zum anderen von etwa 2 Millisekunde. Bei diesen Betrachtungen sind die Übertragungszeiten vom Sensor zum Sender bzw. mögliche Verarbeitungszeiten, beispielsweise zur Bereitstellung eines digitalen Signales auf der Sendeseite sowie Verarbeitungszeiten auf der Empfängerseite nicht berücksichtigt, da sie im allgemeinen gegenüber der genannten Bus-Übertragungszeit zu vernachlässigen sind. Für das Beispiel der Positionierung eines Gegenstandes, wobei die Lage mit einem Sensor erfaßt und über den Bus mit einer Buszykluszeit von zwei Millisekunde zu einem Empfänger und einer nachfolgenden Steuerung übertragen wird, die bei Erreichen einer vorgegebenen Position den Antrieb abschaltet, bedeutet dies, daß der Gegenstand um maximal zwei Millimeter zu weit bewegt wurde wenn der Antrieb den Gegenstand mit einem Meter pro Sekunde bewegt. Eine derartig hohe Positionier-Ungenauigkeit ist jedoch für die meisten Verschiebeantriebe, beispielsweise bei der Platinenbestückung, nicht akzeptabel.

In Fig. 3b ist die in der Verarbeitungseinrichtung berechnete Zeitfunktion in der durch den Buchstaben A gekennzeichneten Kurve dargestellt. Man erkennt im Vergleich zur in Fig. 3a gezeigten Kurve, die den realen Verlauf der Position mit den zu den Zeitpunkten tᵢ erfaßten Werten Y₀, Y₁ .. Y₅ darstellt, die beschriebene zeitliche Verzögerung, welche der Busübertragungszeit t_{ü} entspricht.

Erfindungsgemäß wird dieses Nachhinken der Zeitfunktion im Vergleich zum realen Zeitverlauf der Position Y des Werkstückes dadurch kompensiert, daß in die Berechnung der Zeitfunktion die Bus-Übertragungszeit t_{Ü} mitberücksichtigt wird. Im Falle einer linearen Interpolation geht als Multiplikator nicht allein die Zeitdauer ein, welche vom Zeitpunkt des Erhalts des letzten Wertes abgelaufen ist sondern zusätzlich auch noch Bus-Übertragungszeit t_{ü}. t_{ü} wird dabei beispielsweise entweder durch das gleichzeitige Übertragung einer Zeitmarke, mit dessen Hilfe durch einem Vergleich mit einer Zeitmarke beim Empfang die Übertragungszeit berechnet wird, oder durch einmaliges Messen der Busübertragungszeit festgestellt. Das einmalige Feststellen ist insbesondere bei einem seriellen Feldbussystem nach EN 50254 häufig ausreichend, da in einem derartigen System die Buszykluszeit in der Regel konstant ist.

Die auf diese Weise berechnete Zeitfunktion ist in der mit B bezeichneten Kurve der Fig. 3b dargestellt. Das an die Steuerung des Antriebs angelegte Positionssignal Y entspricht somit zu jedem Zeitpunkt dem realen Sensorsignal (s. Fig. 3a), was die gewünschte genaue Positionierung des Werkstückes zur Folge hat.

In Abwandlung zur letzten Ausführungsform wird in einer weiteren Ausführungsform nicht die Position selbst, sondern ein Parameter des Antriebs in diskreten Zeitabständen über den Bus übermittelt. Mittels dieses Parameter läßt sich zu jedem Zeitpunkt in eindeutiger Weise die Position des Gegenstandes berechnen. Die determinierte Beziehung zwischen dem Parameter des Antriebs und der Position ist dabei in der Verarbeitungseinrichtung abgelegt, beispielsweise in Form einer Zuordnungstabelle oder einer mittels Hardware oder Software implementierten Formel. Dieser Antriebsparameter ist im vorliegenden Fall die dem Antrieb zugeführte Leistung. Über eine in der Verarbeitungseinrichtung abgelegten Zuordnungsmatrix läßt sich bei vorgegebener Zuführdauer der vorgegebenen Leistung die Verschiebung und damit die Position des Gegenstandes ermitteln, wobei der Antrieb so eingestellt ist, daß er den Gegenstand bis zu einer vorgegebenen Geschwindigkeit von 1 m/s beschleunigt und dann diese Geschwindigkeit beibehält.

## Patentansprüche

1. Verfahren zur Bereitstellung einer quasikontinuierlichen Übertragung einer zeitlich veränderlichen Größe zum Auslösen einer betriebsbezogenen Funktion in einer Steuer- und Datenübertragungsanlage, umfassend die Schritte:
- Übertragung zumindest einer Information (S,Y) in diskreten Zeitabständen über ein Übertragungsmedium (2) zur Empfängereinrichtung (3) und
- Ermittlung des zeitlichen Verlaufs der Größe zumindest näherungsweise in einer der Empfängereinrichtung (3) nachgeschalteten Verarbeitungseinrichtung (4) unter Berücksichtigung zumindest einer übertragenen Information,
wobei die übertragene Information ein diskreter Wert der zeitlich veränderlichen Größe (S(tᵢ)) ist und der zeitliche Verlauf unter Berücksichtigung von zumindest zwei übertragenen diskreten Werten der Größe wenigstens näherungsweise ermittelt wird.

2. Verfahren nach Anspruch 1,
**dadurch gekennzeichnet, daß**
die übertragene Information ein diskreter Wert einer Größe ist, die den zeitlichen Verlauf der Größe, welche die betriebabezogene Funktion auslöst, in vorbestimmter Art, insbesonders durch eine in der Verarbeitungseinrichtung abgelegten Zuordnung, festlegt.

3. Verfahren nach Anspruch 1 oder 2,
**dadurch gekennzeichnet, daß**
die Ermittlung des Zeitverlaufs der Größe eine Interpolation, beispielsweise eine lineare Interpolation, eine Polynom-Interpolation oder eine Spline-Interpolation umfaßt.

4. Verfahren nach einem der Ansprüche 1 bis 3,
**dadurch gekennzeichnet, daß**
im Ansprechen auf den berechneten zeitlichen Verlauf der Größe eine betriebsbezogenen Funktion ausgelöst wird.

5. Verfahren nach einem der Anspruche 1 bis 4,
**dadurch gekennzeichnet, daß**
die ermittelte Größe als Eingangsgröße für eine Regelschaltung verwendet wird.

6. Verfahren nach einem der Ansprüche 1 bis 5,
**dadurch gekennzeichnet, daß**
die betriebsbezogenen Punktion zu einem Zeitpunkt tₓ ausgelöst wird, an dem die ermittelte Größe einen vorgegebenen Grenzwert erreicht oder überschreitet.

7. Verfahren nach einem der Ansprüche 1 bis 6,
**dadurch gekennzeichnet, daß**
die Größe ein Maß für die Position eines zur Bewegung angetriebenen Gegenatandes ist, und der Antrieb für das Erreichen einer vorgegebenen Position des Gegenstandes abgeschaltet wird.

8. Verfahren nach einem der Ansprüche 1 bis 7,
**dadurch gekennzeichnet, daß**
gleichzeitig mit der Größe oder der Information eine Zeitmarke zum Empfänger übertragen wird.

9. Verfahren nach einem der Ansprüche 1 bis 8,
**dadurch gekennzeichnet, daß**
bei der Ermittlung des zeitlichen Verlaufs der Größe eine Zeit Verschiebung t_{ü} eingeht, welche im wesentlichen der durch die Übertragung der Information über das Übertragungsmedium hervorgerufenen Zeitverzögerung entspricht.

10. Verfahren nach den Ansprüchen 2 und 9,
**dadurch gekennzeichnet, daß**
die Ermittlung des Zeitverlaufs der Größe im Zeitraum zwischen dem Empfang von Werten die zyklische Abarbeitung der Schritte um umfaßt;
a) Bilden der Differenz der beiden zuletzt erhaltenen oder berechneten Werten der Größe
b) Teilen der nach a) berechneten Differenz durch die Differenz der Zeiten, zu denen die beiden Werte erhalten wurden
c) Addieren der vom Zeitpunkt des Erhalts des letzten Wertes der Größe abgelaufenen Zeitdauer mit T_{ü}
d) Multiplizieren der nach b) und c) berechneten Ergebnisse
e) Addieren des zuletzt erhaltenen Wertes der Größe mit dem nach d) berechneten Ergebnis.

11. Verfahren nach den Ansprüchen 2 und 9,
**dadurch gekennzeichnet, daß**
die Ermittlung des Zeitverlaufs der Größe im Zeitraum zwischen dem Empfang von Werten die zyklische Abarbeitung der Schritte umfaßt:
a) Addieren der vom Zeitpunkt des Erhalts des letzten Wertes abgelaufenen Zeitdauer mit T_{ü} zu einer Zeitdauer t_{d}
b) Ermitteln des Momentanwertes der Größe aus der Zeitdauer t_{d} und der vorgegebenen Zuordnung zwischen der Zeitdauer und der Größe.

12. Steuer- und Datenübertragungsanlage zur Ausführung eines Verfahrene nach einem der Ansprüche 1 bis 11, zumindest umfassend
- eine Steuereinrichtung zur Steuerung von
- E/A-Komponenten (1,3) über
- einen Automatisierungsbus (2),
**dadurch gekennzeichnet, daß**
wenigstens an eine E/A-Komponente (3) eine Verarbeitungseinrichtung (4) angeschlossen ist, die zur zumindest näherungsweisen Ermittlung des zeitlichen Verlaufs der Größe unter Berücksichtigung von zumindest zwei über den Bus übertragenen Informationen eingerichtet ist,
wobei ferner eine Einrichtung (5) umfaßt ist, welche im Ansprechen an den zeitlichen Verlauf der Größe eine betriebsbezogene Funktion ausführt.

13. Steuer- und Datenübertragungsanlage nach Anspruch 12,
**dadurch gekennzeichnet, daß**
die Verarbeitungseinrichtung (4) eine Logikeinrichtung zur Durchführung einer Interpolation oder einer Regression unter Zugrundelegen von übertragenen diskreten Werten (S₀, S₁, .. S₅) der Größe zur Ermittlung des zeitlichen Verlaufs der Große umfaßt.

14. Steuer- und Datenübertragungsanlage nach Anspruch 12,
**dadurch gekennzeichnet, daß**
die Verarbeitungseinrichtung (4) eine Einrichtung umfaßt, in welcher in einer Hard- und/oder Softwareimplementation eine Zuordnung der über den Bus übertragenenen Information und einer Zeitdauer zum zeitlichen Verlauf der Größe abgelegt ist.

15. Steuer- und Datenübertragungsanlage nach Anspruch 12 bis 14,
**dadurch gekennzeichnet, daß**
ein Sensor die Position eines angetriebenen Gegenstandes erfaßt, die diskret über den Bus übertragen wird und der Antrieb im Ansprechen auf den ermittelten zeitlichen Verlaufs der Position steuerbar ist.

## Claims

1. A method of quasi-continuous transmission of a quantity variable in time in order to trigger an operative function in a control and data transmission system, comprising the steps of:
- transmission of at least one item of information (S, Y) at discrete time intervals via a transmission medium (2) to a receiver (3) and
- determination of the variation in time of the quantity at least approximately in a processing device (4) downstream of the receiver (3), allowing for at least one transmitted item,
wherein the transmitted item is a discrete value (S(tᵢ)) of the quantity variable in time, and the variation in time is determined at least approximately under consideration of at least two transmitted discrete values of the quantity.

2. A method according to claim 1, **characterised in that** the transmitted item is a discrete value of a quantity which determines the variation in time of the quantity triggering the operative function in a predetermined manner, inter alia by means of a correlation stored in the processing device.

3. A method according to claim 1 or 2,
**characterised in that** determination of the variation in time of the quantity comprises interpolation, e.g. linear interpolation or polynomial interpolation or spline interpolation.

4. A method according to any of claims 1 to 3, **characterised in that** an operative function is triggered in response to the calculated variation in time of the quantity.

5. A method according to any of claims 1 to 4, **characterised in that** the determined quantity is used as an input variable for a control circuit.

6. A method according to any of claims 1 to 5, **characterised in that** the operative function is triggered at a time tₓ at which the determined quantity reaches or exceeds a set limiting value.

7. A method according to any of claims 1 to 6, **characterised in that** the quantity is a measure of the position of an object driven in motion, and the drive for bringing the object to a set position is switched off.

8. A method according to any of claims 1 to 7, **characterised in that** a time marker is transmitted to the receiver simultaneously with the quantity or the item of information.

9. A method according to any of claims 1 to 8, **characterised in that** determination of the variation in time of the quantity involves a time shift t_{ü}, corresponding substantially to the time delay resulting from transmission of the information via the transmission medium.

10. A method according to claims 2 and 9, **characterised in that** determination of the variation in time of the quantity comprises the following steps, executed in a cycle during the time between reception of values:
a) obtaining the difference between the last two received or calculated values of the quantity;
b) dividing the difference calculated in a) by the difference between the times at which the two values were received;
c) adding the time T_{ü} elapsed since the last value of the quantity was received;
d) multiplying the results calculated in b) and c) and
e) adding the last obtained value of the quantity to the result calculated in d).

11. A method according to claims 2 and 9, **characterised in that** determination of the variation in time of the quantity during the time between receipt of values comprises the following steps executed in a cycle:
a) adding the time t_{ü} elapsed since receipt of the last value to a duration t_{d},
b) determining the instantaneous value of the quantity from the duration t_{d} and the set correlation between the duration and the quantity.

12. A control and data transmission system for working a method according to any of claims 1 to 11, comprising at least:
- a control device for control of
- input/output components (1, 3) via
- an automation bus (2),
**characterised in that** an input/output component (3) is connected to a processing device (4) for at least approximate determination of variation in time of the quantity allowing for at least two items of information transmitted by the bus, wherein a device (5) performs an operative function in response to the variation in time of the quantity.

13. A control and data transmission system according to claim 12, **characterised in that** the processing device (4) comprises a logic device for interpolation or regression on the basis of transmitted discrete values (Sₒ, S₁, ... S₅) of the quantity for determining the variation in time of the quantity.

14. A control and data transmission system according to claim 12, **characterised in that** the processing device (4) comprises a device wherein a correlation between the information transmitted by bus and the time taken for [determination of] the variation in time of the quantity is stored in hardware and/or software implementation means.

15. A control and data transmission system according to claims 12 to 14, **characterised in that** a sensor determines the position of a driven object, the position is transmitted in discrete form via the bus, and the drive is controllable in response to the determined variation in time of the position.

## Revendications

1. Procédé pour la mise à disposition d'une transmission quasi continue d'une grandeur variant dans le temps pour le déclenchement d'une fonction spécifique au service dans une installation de commande et de transmission de données, comprenant les étapes suivantes :
- transmission d'au moins une information (S, Y) à des intervalles de temps discrets au moyen d'un agent de transmission (2) au dispositif récepteur (3) et
- calcul de la variation dans le temps de la grandeur au moins approximativement dans un dispositif de traitement (4) monté en aval du dispositif récepteur (3) en tenant compte d'au moins une information transmise,
l'information transmise étant une valeur discrète de la grandeur (S(t₁)) variant dans le temps et la variation dans le temps étant déterminée au moins approximativement en tenant compte d'au moins deux valeurs discrètes transmises de la grandeur.

2. Procédé selon la revendication 1,
**caractérisé en ce que**
l'information transmise est une valeur discrète d'une grandeur qui définit la variation dans le temps de la grandeur, qui déclenche la fonction spécifique au service, d'une façon prédéfinie, en particulier par une attribution déposée dans le dispositif de traitement.

3. Procédé selon la revendication 1 ou 2,
**caractérisé en ce que**
la détermination de la variation dans le temps de la grandeur comprend une interpolation, par exemple une interpolation linéaire, une interpolation par polynôme ou une interpolation spline.

4. Procédé selon l'une quelconque des revendications 1 à 3,
**caractérisé en ce que**
une fonction spécifique au service est déclenchée en réponse à la variation dans le temps calculée de la grandeur.

5. Procédé selon l'une quelconque des revendications 1 à 4,
**caractérisé en ce que**
la grandeur déterminée est utilisée comme grandeur d'entrée pour un circuit de réglage.

6. Procédé selon l'une quelconque des revendications 1 à 5,
**caractérisé en ce que**
la fonction spécifique au service est déclenchée à un instant t_{x,} où la grandeur déterminée atteint ou dépasse une valeur limite prédéfinie.

7. Procédé selon l'une quelconque des revendications 1 à 6,
**caractérisé en ce que**,
la grandeur est une référence pour la position d'un objet entraîné pour le déplacement, et l'entraînement pour atteindre une position prédéfinie de l'objet est déconnecté.

8. Procédé selon l'une quelconque des revendications 1 à 7,
**caractérisé en ce que**
un repère de temps est transmis au récepteur en même temps que la grandeur ou que l'information.

9. Procédé selon l'une quelconque des revendications 1 à 8,
**caractérisé** en que
le calcul de la variation dans le temps de la grandeur s'accompagne d'un décalage dans le temps t_{ü}, qui correspond sensiblement au décalage dans le temps entraîné par la transmission de l'information par l'agent de transmission.

10. Procédé selon les revendications 2 et 9
**caractérisé en ce que**
le calcul de la variation dans le temps de la grandeur au cours de la période s'écoulant entre la réception de valeurs comprend le déroulement cyclique des étapes suivantes :
a) formation de la différence des deux dernières valeurs obtenues ou calculées de la grandeur
b) division de la différence calculée selon a) par la différence des heures où les deux valeurs ont été obtenues
c) addition de la durée écoulée à partir de l'instant de la réception de la dernière valeur de la grandeur avec T_{d}
d) multiplication des résultats calculés selon b) et c)
e) addition de la dernière valeur obtenue de la grandeur avec le résultat calculé selon d).

11. Procédé selon les revendications 2 et 9,
**caractérisé en ce que**
le calcul de la variation dans le temps de la grandeur au cours de la période entre la réception de valeurs comprend le déroulement cyclique des étapes suivantes :
a) addition de la durée écoulée à partir de l'instant de la réception de la dernière valeur avec T_{d} à une durée t_{d},
b) calcul de la valeur instantanée de la grandeur à partir de la durée t_{d} et de l'attribution prédéfinie entre la durée et la grandeur.

12. Installation de commande et de transmission de données pour l'exécution d'un procédé selon l'une quelconque des revendications 1 à 11, comprenant au moins
- un dispositif de commande pour la commande de
- composants d'entrée/sortie (1, 3) au moyen
- d'un bus d'automatisation (2),
**caractérisée en ce que**
au moins à un composant d'entrée/sortie (3) est raccordé un dispositif de traitement (4) qui est aménagé pour le calcul au moins approximatif de la variation dans le temps de la grandeur en tenant compte d'au moins deux informations transmises par le bus,
un dispositif (5) étant également compris, lequel exécute une fonction spécifique au service en réponse à la variation dans le temps de la grandeur.

13. Installation de commande et de transmission de données selon la revendication 12
**caractérisée en ce que**
le dispositif de traitement (4) comprend un dispositif de logique pour la réalisation d'une interpolation ou d'une régression sur la base de valeurs (s₀, s₁...s₅) discrètes transmises de la grandeur pour le calcul de la variation dans le temps de la grandeur.

14. Installation de commande et de transmission de données selon la revendication 12
**caractérisée en ce que**
le dispositif de traitement (4) comprend un dispositif dans lequel une attribution de l'information transmise par le bus et d'une durée relative à la variation dans le temps de la grandeur est déposée dans une implémentation de matériel et/ou de logiciels.

15. Installation de commande et de transmission de données selon les revendications 12 à 14,
**caractérisée en ce que**
un capteur enregistre la position d'un objet entraîné, qui est transmise de façon discrète par le bus et l'entraînement est contrôlable en réponse à la variation dans le temps calculée de la position.
